# EUROPÄISCHE PATENTSCHRIFT

(11) **EP 3 686 993 B1**
(45) Veröffentlichungstag und Bekanntmachung des Hinweises auf die Patenterteilung: **23.06.2021**
(21) Anmeldenummer: 20150639.1
(22) Anmeldetag: 08.01.2020
(51) Int. Cl.: H01Q 1/44, H01Q 1/52, H01Q 9/04, H01Q 21/28, H01Q 1/22, H01Q 1/27, B25F 5/00

(54) **HANDWERKZEUG MIT EINER ANTENNENANORDNUNG**
HAND TOOL COMPRISING AN ANTENNA ARRANGEMENT
OUTIL À MAIN DOTÉ D'UN AGENCEMENT D'ANTENNE

(30) Priorität: 24.01.2019 DE 102019101699
(43) Veröffentlichungstag der Anmeldung: 29.07.2020
(73) Patentinhaber: Adolf Würth GmbH & Co. KG, 74653 Künzelsau (DE); Würth International AG, 7000 Chur (CH)
(72) Erfinder: Reuther, Herbert, 74238 Gommersdorf (DE); Grave, Johann-Heinrich, 59494 Soest (DE)
(74) Vertreter: Dilg, Haeusler, Schindelmann Patentanwaltsgesellschaft mbH

(56) Entgegenhaltungen:
- EP-A1- 3 216 566
- DE-A1-102006 062 492
- DE-A1-102015 006 596

## Beschreibung

Die Erfindung betrifft ein Handwerkzeug mit einer Antennenanordnung.

Aus der DE 102013222263 ist ein Warenbestandsverwaltungssystem bekannt, das aufweist: eine Mehrzahl von mit Warenelementen zu befüllende Befülleinrichtungen; eine Mehrzahl von Warenelementen in und/oder an den Befülleinrichtungen; den Befülleinrichtungen und/oder Warenelementen zugeordnete Detektoreinrichtungen zum Detektieren von für einen Befüllzustand von zumindest einem Teil der Befülleinrichtungen mit den Warenelementen indikativen Sensordaten; und eine Steuereinrichtung, die zum Ermitteln eines aktuellen Bestands von zumindest einem Teil der Befülleinrichtungen und/oder von zumindest einem Teil der Warenelemente, insbesondere in und/oder an den Befülleinrichtungen, basierend auf den Sensordaten eingerichtet ist. Mit Hilfe des Warenbestandsverwaltungssystems ist es möglich, den Lagerort von Werkzeugen zu überwachen.

EP 3 216 566 A1 offenbart eine elektrische Handwerkzeugmaschine mit einem Datenspeicher und einer mit dem Datenspeicher signalverbundenen Datenschnittstelle, über die werkzeugbezogene Daten mittels eines Terminals aus dem Datenspeicher auslesbar sind, wobei die Datenschnittstelle, zur drahtlosen Funk-Datenübertragung, eine Systemantenne und die elektrische Handwerkzeugmaschine eine von der Systemantenne verschiedene Verstärkerantenne aufweist, wobei die Verstärkerantenne mit der Systemantenne magnetisch gekoppelt ist und vorzugsweise auf oder in unmittelbarer Nähe der Systemantenne angebracht ist.

DE 10 2015 006 596 A1 offenbart ein elektrisches Kraftwerkzeug, das einen Motor, der dazu ausgebildet ist, ein Werkzeug anzutreiben, eine Steuereinheit, die dazu ausgebildet ist, den Motor zu steuern, eine Kommunikationsplatine mit einer Antenne und einer Kommunikationsschaltung, die dazu ausgebildet sind, drahtlose Kommunikation im Nahbereich mit einem externen Kommunikationsgerät aufzubauen, und ein Gehäuse aufweist, das dazu ausgebildet ist, den Motor, die Steuereinheit und die Kommunikationsplatine aufzunehmen. Das Gehäuse weist einen Griffabschnitt auf, der von einem Benutzer zu greifen ist und einen Hohlraum aufweist. Die Kommunikationsplatine ist innerhalb des Griffabschnitts angeordnet.

DE 10 2006 062 492 A1 offenbart einen Hochfrequenzsensor, insbesondere ein Hochfrequenzsensor zur Detektion von in einem Medium verborgenen Objekten, mit zumindest einer Antenne zum Senden und/oder Empfangen hochfrequenter Signale, insbesondere Signale in einem Frequenzbereich von 1 bis 8 GHz. Die zumindest eine Antenne ist auf einem LTCC-Substrat ausgebildet.

Es ist bekannt, in Kunststoffgehäusen von Handmaschinen, wie bspw. Bohrmaschinen u.dgl., einen Chip zu integrieren, der über Funkwellen ausgelesen werden und in den über Funkwellen geschrieben werden kann, um in dem Chip bspw. die durchgeführten Wartungen und Reparaturen der Handmaschine zu speichern.

Aus der WO2010/054796 ist ein Antennensystem bekannt mit einer ersten UHF- und einer zweiten RFID-Antenne, wobei zwischen den beiden Antennen nur ein kleiner Verbindungssteg gebildet ist und die beiden Antennen aufeinander gefaltet werden können, wobei in diesem Fall ein Isolationsmaterial zwischen diesen angeordnet ist, um die jeweilige Antenne nicht durch die Wellen der jeweils anderen Antenne zu stören.

Ein Nachteil dieser bekannten Antennenanordnung ist, dass die Anordnung eine zu große Flächenausdehnung hat, um sie bei kleinen Handwerkzeugen, wie bspw. kleinen Akku-Bohrmaschinen oder Werkzeugschlüsseln, zu verwenden.

Aufgabe der vorliegenden Erfindung ist es daher, eine Antennenanordnung zur Anordnung in Handwerkzeugen anzugeben, die auch bei kleinen Handwerkzeugen verwendet werden kann.

Die Aufgabe wird erfindungsgemäß durch ein Handwerkzeug mit den Merkmalen des Anspruchs 1 gelöst.

Jede Antenne kann mit einem Chip verbunden sein oder die beiden Antennen können mit dem gleichen Chip verbunden sein.

Das Handwerkzeug kann eine Bohrmaschine, Handkreissäge oder ein Werkzeug, bspw. ein Drehmomentschlüssel oder ein Schraubendreher, sein.

Die Antennenanordnung kann an einem freien Oberflächenabschnitt des Handwerkzeugs oder in einer Tasche des Handwerkzeugs mechanisch und/oder chemisch, bspw. durch einen Klebstoff, befestigt sein.

Die Fläche der NFC-Antenne weist vorteilhaft in einer Richtung senkrecht zu dieser Fläche von der Oberfläche des Handwerkzeugs einen Abstand von weniger als 5mm, bevorzugt weniger als 1mm und weiter bevorzugt 0mm, d.h. bündig zu dieser ist, auf.

Bevorzugt ist die Antennenanordnung in einen Kunststoff eingegossen und somit einstückig ist.

Weitere Merkmale, Einzelheiten und Vorzüge der Erfindung ergeben sich aus den Ansprüchen und der nachfolgenden Beschreibung bevorzugter Ausführungsformen sowie anhand der Zeichnung. Es zeigen:
- Fig. 1: eine Querschnittsansicht einer erfindungsgemäßen Antennenanordnung in einem Handwerkzeug und
- Fig. 2: eine Querschnittsansicht einer erfindungsgemäßen Antennenanordnung einem Handwerkzeug in einer weiteren Ausführungsform.

Fig. 1 zeigt eine erfindungsgemäße Antennenanordnung 3 in einem Handwerkzeug 1, vorliegend einer Bohrmaschine. Die Antennenanordnung 3 umfasst eine NFC-Antenne 5 und eine UHF- oder eine LF-Antenne 7, die jeweils mit einem Chip 13 verbunden sind. Die Antennen 5, 7 und die beiden Chips 13 sind in einem Träger 9 angeordnet, der vorliegend aus einem Kunststoff (bspw. ABS). Zwischen den beiden Antennen 5, 7 ist ein Isolationsmaterial 11 angeordnet, damit die Funkwellen für die eine 5, 7 der Antennen nicht die andere 7, 5 stören. Das Isolationsmaterial 11 ist eine Metallfolie, vorliegend eine Alufolie, die zu beiden Seiten (der in Fig. 1 Ober- und der Unterseite) mit dem Träger 9 mittels eines Klebstoffs 15 verklebt ist. Die Antennenanordnung 3 ist in eine Hülle 3H aus einem Kunststoff eingegossen, um diese vor Beschädigung zu schützen. Die Antennenanordnung 3 ist in eine Tasche 1T des Handwerkzeugs 1 geklebt. Die NFC-Antenne 5 weist einen Abstand A von einer Oberfläche 10 des Handwerkzeugs 1 auf, der 1mm beträgt. Mit Hilfe einer externen Antenne können nun Funkwellen 15 in Richtung der Antennen 5, 7 gesandt werden, um Informationen aus dem jeweils zugeordneten Chip 13 zu lesen oder in diese zu schreiben, bspw. Wartungs- oder Reparaturinformationen zu dem Handwerkzeug 1, wie dies aus dem Stand der Technik bekannt ist. Durch die erfindungsgemäße Anordnung der Antennen 5, 7 übereinander und die nahe Anordnung der NFC-Antenne 5 mit einem geringen Abstand A von der Oberfläche 10 des Handwerkzeugs ist sichergestellt, dass diese ohne große Störungen in Kommunikation mit den Funkwellen 15 treten kann.

Fig. 2 zeigt eine erfindungsgemäße Antennenanordnung 3 in einer alternativen Ausführungsform, bei der die beiden Antennen 5, 7 auf den gleichen Chip 13 zugreifen, im Gegensatz zu der Ausführungsform der Fig. 1.

Der Chip 13 kann ein sogenannter On-Metal-Chip sein, wobei in diesem Fall das Isolationsmaterial 11 eine Metallblech oder eine Metallfolie sein kann.

### Bezugszeichenliste

- 1: Handwerkzeug
- 10: Oberfläche des Handwerkzeugs
- 1T: Tasche in dem Handwerkzeug
- 3: Antennenanordnung
- 3H: Hülle der Antennenanordnung
- 5: NFC-Antenne
- 7: UHF- oder LF-Antenne
- 9: Träger
- 11: Isolationsmaterial
- 11K: Klebstoff zum Kleben des Isolationsmaterials
- 13: Chip
- 15: Funkwellen
- A: Abstand

## Patentansprüche

1. Handwerkzeug (1) mit einer Antennenanordnung (3), die eine NFC-Antenne (5) und eine UHF- oder LF-Antenne (7) aufweist, wobei die beiden Antennen (5,7) auf einem gemeinsamen Träger (9) angeordnet und jeweils als Flächenantenne ausgebildet sind, die beiden Antennen (5,7) flächig aufeinander gefaltet und durch ein flächiges Isolationsmaterial (11) voneinander getrennt sind, wobei das Isolationsmaterial (11) eine Metallfolie, bspw. Alufolie, oder ein elektrisch leitender Kunststoff, bspw. ein Kunststoff mit eingebetteten Metallpulver, ist, und wobei die Antennenanordnung (3) derart in dem Handwerkzeug (1) angeordnet ist, dass die NFC-Antenne (5) im Wesentlichen bündig zu einer Oberfläche (10) des Handwerkzeugs (1) verläuft und die UHF- oder LF-Antenne (7) tiefer in dem Handwerkzeug (1) angeordnet ist, und jede Antenne (5,7) mit einem Chip (13) verbunden ist, um drahtlos über die Antennen (5, 7) Daten aus dem Chip (13) zu lesen und/oder in diesen zu schreiben.

2. Handwerkzeug nach Anspruch 1, **dadurch gekennzeichnet, dass** jede Antenne (5, 7) mit einem Chip (13) verbunden ist oder die beiden Antennen (5, 7) dem gleichen Chip (13) verbunden sind.

3. Handwerkzeug nach Anspruch 1 oder 2, ausgebildet als Bohrmaschine, Handkreissäge oder Werkzeug, bspw. Drehmomentschlüssel oder Schraubendreher.

4. Handwerkzeug nach einem der vorangehenden Ansprüche, **dadurch gekennzeichnet, dass** die Antennenanordnung (3) an einem freien Oberflächenabschnitt des Handwerkzeugs (1) oder in einer Tasche (1T) des Handwerkzeugs mechanisch und/oder chemisch, bspw. durch einen Klebstoff, befestigt ist.

5. Handwerkzeug nach einem der vorangehenden Ansprüche, **dadurch gekennzeichnet, dass** die Fläche der NFC-Antenne (5) in einer Richtung senkrecht zu dieser Fläche von der Oberfläche (10) des Handwerkzeugs einen Abstand von weniger als 5mm, bevorzugt weniger als 1mm und weiter bevorzugt 0mm, d.h. bündig zu dieser ist, aufweist.

6. Handwerkzeug nach einem der vorangehenden Ansprüche, **dadurch gekennzeichnet, dass** die Antennenanordnung (3) in einen Kunststoff eingegossen und somit einstückig ist.

## Claims

1. A hand tool (1) with an antenna arrangement (3) which has an NFC antenna (5) and a UHF or LF antenna (7), the two antennas (5, 7) being arranged on a common carrier (9) and each being designed as a flat antenna, the two antennas (5, 7) being folded flat onto one another and being separated from one another by a flat insulating material (11), the insulating material (11) being a metal foil, for example an aluminium foil, or an electrically conductive plastic, for example a plastic with embedded metal powders, the antenna arrangement (3) is arranged in the hand tool (1) in such a way that the NFC antenna (5) runs essentially flush with a surface (10) of the hand tool (1) and the UHF or LF antenna (7) is arranged deeper in the hand tool (1), and each antenna (5, 7) is connected to a chip (13) in order to wirelessly read data from the chip (13) and/or write data to the chip (13) via the antennas (5, 7).

2. The hand tool according to claim 1, **characterised in that** each antenna (5, 7) is connected to a chip (13) or the two antennas (5, 7) are connected to the same chip (13).

3. The hand tool according to claim 1 or 2, designed as a drilling machine, hand-held circular saw or tool, for example a torque spanner or screwdriver.

4. The hand tool according to one of the preceding claims, **characterised in that** the antenna arrangement (3) is mechanically and/or chemically fixed, for example by an adhesive, to a free surface portion of the hand tool (1) or in a pocket (1T) of the hand tool.

5. The hand tool according to any one of the preceding claims, **characterized in that** the face of the NFC antenna (5) in a direction perpendicular to said face is spaced from the surface (1O) of the hand tool by a distance of less than 5 mm, preferably less than 1 mm, and further preferably 0 mm, i.e., is flush therewith.

6. The hand tool according to any one of the preceding claims, **characterised in that** the antenna arrangement (3) is moulded in a plastics material and is thus integral.

## Revendications

1. Outil à main (1) avec un ensemble d'antennes (3), qui présente une antenne de communication en champ proche, NFC, (5) et une antenne ultra haute fréquence, UHF, ou basse fréquence, LF, (7) **caractérisé en ce que** les deux antennes (5, 7) sont disposées sur un support (9) commun et sont réalisées respectivement en tant qu'antenne plate, les deux antennes (5, 7) sont pliées l'une sur l'autre à plat et sont séparées l'une de l'autre par un matériau isolant (11) plat, dans lequel le matériau isolant (11) est un film métallique ou un film en aluminium ou une matière plastique électriquement conductrice ou une matière plastique avec une poudre métallique incorporée et dans lequel l'ensemble d'antennes (3) est disposé de telle manière dans l'outil à main (1) que l'antenne NFC (5) s'étend sensiblement en affleurement par rapport à une surface (1O) de l'outil à main (1) et l'antenne UHF ou LF (7) est disposée plus en profondeur dans l'outil à main (1) et chaque antenne (5, 7) est reliée à une puce (13) pour lire sans fil par l'intermédiaire des antennes (5, 7) des données provenant de la puce (13) et/ou pour écrire dans celles-ci.

2. Outil à main selon la revendication 1, **caractérisé en ce que** chaque antenne (5, 7) est reliée à une puce (13) ou les deux antennes (5, 7) sont reliées à la même puce (13) .

3. Outil à main selon la revendication 1 ou 2, réalisé en tant que perceuse, scie circulaire à main ou outil ou clé dynamométrique ou tournevis.

4. Outil à main selon l'une quelconque des revendications précédentes, **caractérisé en ce que** l'ensemble d'antennes (3) est fixé de manière mécanique et/ou chimique ou par une colle sur une section de surface libre de l'outil à main (1) ou dans un compartiment (1T) de l'outil à main.

5. Outil à main selon l'une quelconque des revendications précédentes, **caractérisé en ce que** la face de l'antenne NFC (5) présente, dans une direction de manière perpendiculaire par rapport à cette face, une distance inférieure à 5 mm, de manière préférée inférieure à 1 mm et de manière davantage préférée de 0 mm par rapport à la surface (1O) de l'outil à main, en d'autres termes est en affleurement par rapport à celle-ci.

6. Outil à main selon l'une des revendications précédentes, **caractérisé en ce que** l'ensemble d'antennes (3) est coulé dans une matière plastique et est ainsi d'un seul tenant.
